# EUROPÄISCHE PATENTSCHRIFT

(11) **EP 0 156 189 B1**
(45) Veröffentlichungstag und Bekanntmachung des Hinweises auf die Patenterteilung: **29.08.1990**
(21) Anmeldenummer: 85102371.3
(22) Anmeldetag: 02.03.1985
(51) Int. Cl.: H01R 13/58

(54) **Stecker oder Steckerkupplung mit Zugentlastungseinrichtung**
Plug or receptacle with strain relief device
Fiche ou prise de courant avec un dispositif de décharge de la traction

(30) Priorität: 30.03.1984 DE 8409829 U
(43) Veröffentlichungstag der Anmeldung: 02.10.1985
(73) Patentinhaber: Brunnquell GmbH Fabrik elektrotechnischer Apparate, D-85057 Ingolstadt (DE)
(72) Erfinder: Baumann, Paul, D-8074 Gaimersheim (DE); Appel, Reinhard, D-8071 Lenting (DE)
(74) Vertreter: Tergau, Enno, Dipl.-Ing.

(56) Entgegenhaltungen:
- DE-A- 2 048 507
- DE-B- 1 183 153
- US-A- 3 335 395

## Beschreibung

Die Erfindung betrifft einen Stecker oder eine Steckerkupplung mit den im Oberbegriff des Anspruches 1 bzw. 11 aufgeführten Merkmalen und geht von der DE-A-20 48 507 aus.

Bei bekannten Steckern oder Steckerkupplungen wird die Zugentlastungsschelle durch zwei auf ihre beiden Enden einwirkende Spannschrauben gegen den am Grundkörper angeordneten Auflageboden für die elektrische Zuleitung verspannt, wobei die elektrische Zuleitung zwischen den beiden Spannschrauben angeordnet ist. Aus platzbedingten, baulichen Gründen weisen die Spannschrauben derartiger herkömmlich ausgebildeter Zugentlastungsschellen eine verhältnismäßig kurze Einschraublänge auf. Um die elektrische Zuleitung sicher in der Zugentlastungsschelle festlegen zu können, wird daher - insbesondere von weniger geübtene Heimwerkern - zum Einlegen der elektrischen Zuleitung in die Zugentlastungseinrichtung mindestens eine der beiden Spannschrauben vollständig aus dem Grundkörper herausgeschraubt. Dadurch kann diese Spannschraube leicht verlorengehen. Außerdem wird durch das vollständige Ausschrauben mindestens einer der beiden Spannschrauben die Zugentlastungseinrichtung labil. Ihre Montage und Wiederzurückführung in die Spannstellung erfordert dann eine gewisse handwerkliche Geschicklichkeit.

Aus der DE-A-20 48 507 ist ein Steckergehäuse bekannt, bei dem die Zugentlastungsschelle einen Teil des Steckergehäuses bzw. deren dem Auflageboden abgewandte Rückseite einen Teil der Gehäuseaußenfläche bildet. Drei Seiten der Zugentlastungsschelle stehen über dünne Spritzhäute in Verbindung mit der umliegenden Gehäuseaußenwand, während die vierte Schellenseite in voller Stärke mit der Gehäusewandung verbunden ist. Beim Eindrehen der die Zugentlastungsschelle durchgreifenden Spannschrauben werden die Spritzhäute zwischen der Schelle und der Gehäusewand aufgetrennt und die Schelle unter Beaufschlagung der unter ihr liegenden elektrischen Zuleitung in das Gehäuse hinein verkippt.

Nachteilig ist dabei, daß ein nur sehr geringer Spannweg zur Verfügung steht. Darüber hinaus ist es durch ein starkes Verkippen der Schelle bei besonders dünnen Zuleitungen möglich, daß zwischen der Schelle und der ihr zugewandten Gehäusekante ein Spalt entsteht, durch den das Gehäuseinnere des Steckers zugänglich ist. Dies mag bei Steckergehäusen für Nachrichtenstecker wegen der geringen Spannungen unkritisch sein, bei Netzsteckern jedoch muß diese Möglichkeit zuverlässig ausgeschaltet sein.

Der Erfindung liegt die Aufgabe zugrunde, die Zugentlastungseinrichtung eines Steckers oder einer Steckerkupplung der eingangs genannten Art so auszubilden, daß das Einführen der elektrischen Zuleitung und deren Festlegung durch Spannung der Zugentlastungsschelle unter Beachtung der sicherheitstechnischen Anforderungen vereinfacht werden.

Diese Aufgabe wird durch die im Kennzeichen des Anspruches 1 bzw. 11 enthaltenen Merkmale gelöst.

Durch die in Spannrichtung verschiebbare Anordnung der Zugentlastungsschelle in einem Schacht des Grundkörpers ist zum einen ein langer Spannweg gegeben. Dies bedeutet, daß sowohl sehr dünne elektrische Zuleitungen, beispielsweise mit lediglich zwei Adern, als auch dreiadrige Leitungen mit einer dicken Isolierummantelung gleichermaßen durch die Zugentlastungseinrichtung fixierbar sind. Durch die Längsführung der Zugentlastungsschelle im Schacht und dem damit verbundenen, formschlüssigen Umgriff der Schachtwände um den geführten Teil der Schelle entstehen keine Spalte oder Zwischenräume zwischen dem Grundkörper und der Schelle, durch die der Gehäuseinnenraum von außen zugänglich wäre. Die hermetische Abschließung des Gehäuseinnenraumes mit den dort teilweise unisoliert freiliegenden Adern der elektrischen Zuleitung bleibt also voll aufrechterhalten.

Darüber hinaus ist normalerweise mit der zur Unterbringung der Zugentlastungsschelle und ihrer Befestigungsmittel innerhalb des Gehäuses von Stecker oder Steckerkupplung vorhandene Raum äußerst begrenzt. Die Begrenzung dieses Raumes wird durch die Innenwände der Abdeckkappe oder des Grundkörpers gebildet. Die Länge der Spannschrauben für die Zugentlastungsschelle muß diesen begrenzten räumlichen Gegebenheiten angepaßt werden. Daher lassen sich die Spannschrauben nicht beliebig lang ausführen, so daß sie ohne Lösung Ihres Gewindeeingriffes am Grundkörper so weit herausgeschraubt werden können, daß die elektrische Zuleitung auch mit einer voluminösen Isolierummantelung zwischen Auflageboden am Grundkörper und Zugentlastungsschelle einschiebbar ist. Durch die Erfindung kann der für den Spannweg der Zugentlastungsschelle bzw. für die Unterbringung der Länge ihrer Spannschrauben zur Verfügung stehende Raum um mindestens die Wandstärke des Grundkörpers oder der Abdeckkappe verlängert werden, die bei den herkömmlichen Ausführungsformen gerade der Unterbringung längerer Spannschrauben im Wege stehen.

Außerdem ist die Gehäusegröße hinsichtlich der Unterbringung aller Anschlußteile durch die erfindungsgemäße Ausbildung der Zugentlastungsschelle als Gehäuseteil minimierbar. Dies bewirkt eine besonders geringe Bauhöhe eines solchen Steckers oder Steckerkupplung. Damit ist eine entsprechende Materialersparnis verbunden.

Das Kennzeichen des Anspruches 2 ist darauf gerichtet, daß in völlig unüblicher Weise die Spannschrauben nicht mit ihrem Gewinde in den Grundkörper sondern umgekehrt mit ihrem Gewinde in die Zugentlastungsschelle eingeschraubt sind und zwar von innen nach außen.

Durch das Kennzeichnungsmerkmal des Anspruches 3 wird eine konstruktiv vorteilhafte Anordnung der Schachtöffnung gelehrt. Diese liegt von der Zugriffsseite des Steckers oder der Steckerkupplung abgewandt auf der Steckerstift- bzw. Steckbuchsenseite des Grundkörpers. Damit sind darüber hinaus die Voraussetzungen dafür gegeben, daß der Randerdungsbügel gleichzeitig eine Verliersicherung für die Zugentlastungsschelle (Anspruch 4) bilden kann.

Sollten beispielsweise durch unnötige oder unachtsame Handhabung beide Spannschrauben aus ihrem Gewindeeingriff an der Zugentlastungsschelle gelöst werden, bleibt die Zugentlastungsschelle unverlierbar am Grundkörper des Gehäuses gehalten.

Durch das Kennzeichnungsmerkmal des Anspruches 5 ist der Auflageboden für die elektrische Zuleitung durch das Gewölbe eines Portals gebildet, welches auf eine Grundkörperwand aufgestellt, zweckmäßigerweise einstückig mit dieser verbunden, beispielsweise aus Kunststoff gespritzt ist. Durch das Kennzeichnungsmerkmal des Anspruches 6 ist eine verhältnismäßig lange Führung der Spannschrauben für die Zugentlastungsschelle am Grundkörper möglich. Da die Zugentlastungsschelle längsverschiebbar am Grundkörper geführt ist, erleichtert diese lange Führung auch das "Einfädeln" bzw. Einschrauben der Spannschrauben für den Fall, daß sie einmal vollständig aus ihrem Gewindeeingriff mit der Zugentlastungsschelle gelöst werden. Durch diese lange Führung ist nämlich sichergestellt, daß die Einschraubenden der Spannschrauben immer in Überdeckung mit den Gewindelöchern der Zugentlastungsschelle stehen. Die portalartige Ausbildung des Aufbauteiles sowie die Einschraubrichtung der Spannschrauben von der Oberseite des Portals, d.h. von der Unterseite der U-Form her, hat den weiteren Vorteil, daß zur Einführung einer elektrischen Zuleitung von relativ großem Außendurchmesser die Zugentlastungsschelle über die noch mit ihr in Eingriff stehenden Spannschrauben nach unten in ihre extreme Entspannungsstellung gestoßen werden kann, in der ihre weitere Verschiebung in Entspannungsrichtung beispielsweise durch den Randerdungsbügel blockiert ist. In dieser extremen Entspannungsstellung bleibt die Zugentlastungsschelle selbsttätig stehen, ohne daß sie - wie bei herkömmlichen Zugentlastungsschellen notwendig - von Hand bei der Einführung der elektrischen Zuleitung in ihrer Offenstellung gehalten werden muß.

Gemäß dem Kennzeichnungsmerkmal des Anspruches 8 ist der Vertikalschenkel der Zugentlastungsschelle als Druckteil zwischen den beiden Portalsäulen längsverschiebbar geführt, Durch die Einklemmung der Anschlußleitung zwischen Druckteil und Auflageboden wird auf das Aufbauteil ein Biegemoment ausgeübt, welches bei herkömmlichen Steckern oder Steckerkupplungen durch eine entsprechend dickwandige Ausbildung dieses Aufbauteiles aufgefangen wird. Dies kann jedoch entfallen, da die Durchbiegebewegung der Portalsäulen durch den dazwischenliegenden T-Horizontalschenkel der Zugentlastungsschelle verhindert wird. Entsprechend ist eine dunnwandige Ausbildung des Aufbauteils ohne Festigkeitsverlust moglich. Als weiterer Vorteil ergibt sich die Möglichkeit, durch eine derartige Anordnung die Verspanneinrichtung nur mit einer einzigen Spannschraube zu versehen, da aufgrund der sauberen Führung der Zugentlastungsschelle durch die Portalsäulen trotzdem eine sichere Fixierung der Anschlußleitung gewährleistet ist.

Durch das Kennzeichnungsmerkmal des Anspruches 10 ist eine werkstoffsparende Herstellung der Zugentlastungsschelle möglich. Außerdem wird durch die Randkanten der Aushöhlung ein gewisser Formschlußeingriff an der Oberfläche der Isolierumhüllung der elektrischen Zuleitung geschaffen, der die Zugentlastungswirkung verbessert.

Durch die Kennzeichnungsmerkmale des Anspruches 11 ist es möglich, den Stecker bzw. die Steckerkupplung als Winkelstecker bzw. Winkelsteckerkupplung auszubilden. Durch diese Ausführungsform verlaufen die Spannschrauben der Zugentlastungsschelle in Längsrichtung der Steckerstifte bzw. Steckerstifthülsen, in der das Gehäuse einen größtmöglichen Unterbringungsraum bietet. Gemäß dem Kennzeichnungsmerkmal des Anspruches 13 ist die Montageschraube exzentrisch angeordnet. Gemäß Kennzeichnungsmerkmal des Anspruches 15 bildet der Erdungsbügel gewissermaßen eine Unterlegscheibe für die Montageschraube. Durch die Kennzeichnungsmerkmale der Ansprüche 16-20 ist die Gehäuseausbildung gemäß Kennzeichnungsmerkmal des Anspruches 27 trotz der dadurch notwendigen Beengung der Raumverhältnisse innerhalb des Gehäuses möglich. Diese Ausbildung ist besonders bei Winkelsteckern vorteilhaft, weil solche dadurch auch in einer der Anzahl vorhandener Steckereinführungen entsprechenden Anzahl in Steckdosenleisten einfuhrbar sind, deren Steckeraufnahmen sehr nahe nebeneinander angeordnet sind und sich bisher nur zum Einstecken von Zentralsteckern oder von Winkelsteckern in mit der Zuleitung vormontierter Ausführung, nicht aber in nachträglich montierbarer Ausführung eignen.

Die Kennzeichnungsmerkmale der Ansprüche 21-26 beschreiben vorteilhafte Ausbildungen einer Steckerkupplung, die ein sicheres Anschließen mit sauber getrennten Funktionsräumen für die beiden Steckbuchsen und den Erdungsanschluß gewährleisten. Durch das Kennzeichnungsmerkmal des Anspruches 26 wird eine Trennwand beschrieben, die eine Doppelfunktion ausübt. Sie dient als Wand für den Aufnahmeraum der Steckbuchsen, gleichzeitig ist sie Führungsfläche für die Zugentlastungsschelle.

Der Gegenstand der Erfindung wird anhand eines in den Figuren dargestellten Ausführungsbeispieles eines Winkelsteckers näher erläutert.

Es zeigen:
Fig. 1 einen rechtwinklig zur Steckerebene verlaufenden Längsschnitt durch einen Stecker entsprechend der Schnittlinie I-I in Fig. 2,
Fig. 2 einen Querschnitt entsprechend der Linie 11-11 in Fig. 1,
Fig. 3 einen Längsschnitt entsprechend der Linie III-III in Fig. 2 durch das Steckergehäuse,
Fig. 4 eine Seitenansicht des Steckers in teilweise aufgebrochener Darstellung entsprechend Pfeil IV in Fig. 2,
Fig. 5 eine Frontansicht des Steckers entsprechend Pfeil V in Fig. 4,
Fig. 6 einen rechtwinklig zur Steckerebene verlaufenden Längsschnitt durch eine Steckerkupplung entsprechend der Schnittlinie VI-VI in Fig. 7,
Fig. 7 einen Querschnitt entsprechend der Linie VII-VII in Fig. 6,
Fig. 8 einen Längsschnitt entsprechend der Linie VIII-VIII in Fig. 7 durch das Steckerkupplungsgehäuse,
Fig. 9 eine Frontansicht der Steckerkupplung entsprechend Pfeil IX in Fig. 6.

Das Isolierstoffgehäuse des Steckers bzw. der Steckerkupplung besteht aus dem als Halter für die Steckerstifte 1 bzw. die Steckbuchsen l' ausgebildeten Grundkörper 2 und der die Leitungsanschlüsse 4 am Grundkörper 2 abdeckenden Abdeckkappe 3. Der Stecker bzw. die -kupplung ist mit einer insgesamt mit 5 bezeichneten Zugentlastungseinrichtung für die nicht dargestellte elektrische Zuleitung versehen. Die elektrische Zuleitung ist durch die seitliche Ausnehmung 6 der Abdeckkappe 3 in den Innenraum des Steckergehäuses einführbar. Die Zugentlastungseinrichtung 5 besteht aus einem am Grundkörper 2 angeordneten Auflageboden 7 und einer gegen den Auflageboden 7 verspannbaren Zugentlastungsschelle 8. Die Zugentlastungsschelle 8 durchsetzt die Außenwand des Gehäuses, wobei ihre dem Auflageboden 7 abgewandte Rückseite 39 einen Teil der Gehäuseaußenfläche bildet (Fig. 1, 3, 5, 6, und 9). Die Zugentlastungsschelle 8 ist in einer durch den Grundkörper 2 gebildeten, in Verspannungsrichtung 9 verlaufenden Längsführung geführt. Mindestens der an ihre Rückwand 39 angrenzende Teil der Zugentlastungsschelle 8 ist innerhalb eines Schachtes 10 verschiebbar angeordnet, dessen Seitenwände 11 aus Gehäuse-Isolierwerkstoff, genauer gesagt durch den Werkstoff des Grundkörpers 2 gebildet sind.

Auf der dem Auflageboden 7 abgewandten Seite der Zugentlastungsschelle 8 bildet ein am Grundkörper 2 befestigter Randerdungsbügel 12 einen entgegen der Verspannungsrichtung 9 in den Verschiebeweg der Zugentlastungsschelle 8 hineinstehenden Begrenzungsanschlag. Die Innenseite 13 des Grundkörperbodens 14trägt ein etwa portalförmiges - bezogen auf die Portalform auf dem Kopf stehendes - Aufbauteil 15 (Fig. 3, 8), welches den Auflageboden 7 für die nicht dargestellte elektrische Zuleitung bildet.

Die Zugentlastungsschelle 8 ist mit ihrem Druckteil 16 gegen die Innenseite des Portalbogens des Aufbauteiles 15, d.h. also gegen dessen Auflageboden 7 in Verspannungsrichtung 9 verspannbar. Die beiden Portalsäulen 17, 18 des Aufbauteils 15 sind in ihrer in Längsrichtung der Steckerstifte 1 bzw. Steckbuchsen 1' verlaufenden Längsrichtung von jeweils einer von der Unterseite des Portals, d.h. bezogen auf Fig. 3 bzw. 8 von oben her eingeschraubten Spannschraube 19 bzw. 20 für die Zugentlastungsschelle 8 durchsetzt. Dabei sind die Schraubenköpfe 21 der Spannschrauben 19, 20 versenkt im Aufbauteil 15 angeordnet. Die in Fig. 8 bzw. 3, linke Hälfte, in extremer Entlastungs- und in Fig. 3, rechte Hälfte, in extremer Spann-Verschiebestellung dargestellte Zugentlastungsschelle 8 weist die Querschnittsform etwa eines auf dem Kopf stehenden T auf. Dabei liegt der Vertikalschenkel 22 des T (Fig. 3, 8) als Druckteil 16 zwischen den Portalsäulen 17, 18 des Aufbauteils 15. Die beiden Spannschrauben 19, 20 sind in die beiden neben dem Vertikalschenkel 22 liegenden Horizontalschenkelteile 23 der Zugentlastungsschelle 8 von der Vertikalschenkelseite her einschraubbar.

Der die elektrische Zuleitung beaufschlagende Druckteil 16 der Zugentlastungsschelle 8 ist hohl ausgebildet (nicht dargestellt in Fig. 3) und zur Beaufschlagungsseite, d.h. zum Auflageboden 7 hin offen.

Der Stecker bzw. die Steckerkupplung ist als Winkelsteckverbindung mit etwa rechtwinklig zur Einsteckrichtung eingeführter Zuleitung (Ausnehmung 6) ausgebildet. Der Grundkörperboden 14 ist auf einer neben der von den beiden Steckerstiften 1 bzw. Steckbuchsen l' aufgespannten Stekkerebene liegenden Seite mit der als Schacht 10 ausgebildeten Ausnehmung zur Aufnahme der Zugentlastungsschelle 8 versehen. Der Schachtausgang ist von dem am oder im Grundkörperboden 14 liegenden Teil des Randerdungsbügels 12 überbrückt. Der Grundkörperboden 14 ist auf seiner Innenseite mit einer parallel zur Steckerebene verlaufenden, in das Gehäuseinnere hineinragenden und zwischen Steckerebene und Verschiebeweg (Verspannungsrichtung 9) der Zugentlastungsschelle 8 liegenden Trennwand 24 versehen. Die Oberkante der Trennwand ist beim Stecker analog der Oberfläche des Druckteils 16 der Zugentlastungsschelle 8 ausgemuldet. Zur in Axialrichtung (Verspannungsrichtung 9) erfolgenden Verschraubung von Grundkörper 2 und Abdeckkappe 3 ist eine Montageschraube 25 in den nicht mit der Schachtausnehmung (Schacht 10) versehenen, in (Fig. 6, 9) bzw. neben (Fig. 1, 5) der Steckerstiftebene liegenden Teil des Grundkörperbodens 14 - diesen von außen her durchgreifend - in die Abdeckkappe 3 einschraubbar. Der Schraubenkopf 26 der Montageschraube liegt dabei auf dem Randerdungsbügel 12 auf, weicher wiederum in einer Vertiefung der Außenseite des Grundkörperbodens 14 einliegt. Die Portalebene des Aufbauteiles 15 verläuft etwa parallel zur Steckerebene neben dieser.

Die Einführungsöffnung (Ausnehmung 6) für die elektrische Zuleitung ist in dem neben dem Aufbauteil 15 liegenden Wandbereich der Abdeckkappe 3 angeordnet. Der Grundkörperboden 14 ist auf seiner Innenseite mit einer nach innen vorstehenden, das Einschraubloch 27 für die Montageschraube 25 enthaltenden Hülse 28 versehen.

Bei dem Stecker enthält der Grundkörper 2 neben der Hülse 28 zwischen dieser und der benachbarten Seitenwand der Abdeckkappe 3 eine Wandverstärkung 29, auf deren Rückseite der Randerdungsbügel mit seinem Ende 30 ruht (Fig. 1). In die Wandverstärkung 29 ist die Erdungsschraube 31 der elektrischen Zuleitung einschraubbar. Die Einschraubrichtung ist gegen die Verspannungsrichtung 9 gerichtet.

Bei einer Steckerkupplung ist an den Randerdungsbügel 12 seitlich eine Lasche 14 angeformt, die in Verspannungsrichtung 9 umgebogen ist und den Grundkörperboden 14 durchgreift. Das Freiende dieser Lasche wird in einer Ebene parallel zur Steckerebene in senkrechter Richtung zur Verspannungsrichtung 9 von der Erdungsschraube 31 durchsetzt.

Die Überstehhöhe der Erdungsschraube 31 über die Innenseite des Grundkörperbodens 14 ist wesentlich kleiner als die entsprechende Überstehhöhe des Aufbauteiles 15. Der im wesentlichen ebene Boden 32 der Abdeckkappe 3 bildet mit der Steckerebene einen spitzen Winkel 33 (Fig. 4, 6), dessen einer Schenkel 34 in Richtung auf die Seite der Erdungsschraube 31 von der Steckerebene weggeneigt ist.

In Fig. 7 ist die Kontaktierungsweise der Steckbuchsen l' dargestellt. Die aus der Ebene des Grundkörperbodens 14 in Verspannungsrichtung 9 verlaufenden Zwischenwände 41 bilden jeweils zusammen mit der Trennwand 24 einen quaderförmigen, oben offenen Aufnahmeraum 42 für die Anschlußeinrichtung 43. Diese besteht jeweils aus der Steckbuchse T, einem Anschlußbügel 44 und der Anschlußschraube 45. Der Anschlußbügel 44 liegt dreiseitig an der Innenwand des Aufnahmeraumes 42 an, er wird von der Seite der Erdungsschraube 31 her zusammen mit der danebenliegenden Zwischenwand 41 von der Anschlußschraube 45 durchgriffen. Die Freienden 46 des Anschlußbügels 44 sind einwärts aufeinander zugebogen und bilden die Steckbuchse 1'.

Wenngleich der Erfindungsgegenstand im Ausführungsbeispiel anhand eines Winkelsteckers bzw. -steckerkupplung dargestellt ist, kann doch die erfindungsgemäße Ausbildung der Zugentlastungseinrichtung auch in gleicher Weise bei einem Stecker oder einer Steckerkupplung verwirklicht sein, die als Zentralstecker bzw. Zentralkupplungsdose ausgebildet sind. Dann verläuft allerdings die Verspannungsrichtung 9 der Zugentlastungsschelle 8 rechtwinklig zur Steckerebene. Dann steht ein außerhalb des Grundkörperbodens 14 liegender Teil des Randerdungsbügels 12 in den Verschiebeweg der Zugentlastungsschelle 8 hinein und bildet dort die Verliersicherung bzw. den Begrenzungsanschlag. Bezugszeichenliste
1 Steckerstift
l' Steckbuchse
2 Grundkörper
3 Abdeckkappe
4 Leitungsanschluß
5 Zugentlastungseinrichtung
6 Ausnehmung
7 Auflageboden
8 Zugentlastungsschelle
9 Verspannungsrichtung
10 Schacht
11 Seitenwand
12 Randerdungsbügel
13 Innenseite
14 Grundkörperboden
15 Aufbauteil
16 Druckteil
17 Portalsäule
18 Portalsäule
19 Spannschraube
20 Spannschraube
21 Schraubenkopf
22 Vertikalschenkel
23 Horizontalschenkelteil
24 Trennwand
25 Montageschraube
26 Schraubenkopf
27 Einschraubloch
28 Hülse
29 Wandverstärkung
30 Ende
31 Erdungsschraube
32 Boden
33 Winkel
34 Schenkel
39 Rückseite
40 Lasche
41 Zwischenwand
42 Aufnahmeraum
43 Anschlußeinrichtung
44 Anschlußbügel
45 Anschlußschraube
46 Freienden

## Patentansprüche

1. Stecker oder Steckerkupplung mit
einer elektrischen Zuleitung,
einem aus Isolierwerkstoff gefertigten Gehäuse, bestehend aus
einem Grundkörper (2) als Halter für die Stekkerstifte (1) bzw. Steckbuchsen (1') und
einer die Leitungsanschlüsse (4) am Grundkörper (2) abdeckenden Abdeckkappe (3), sowie
einer Zugentlastungseinrichtung (5) für die elektrische Zuleitung, bestehend aus
einem am Grundkörper angeordneten Auflageboden (7) und
einer gegen den Auflageboden (7) verspannbaren Zugentlastungsschelle (8),
die die Außenwand des Gehäuses durchsetzt und mit ihrer dem Auflageboden (7) abgewandten Rückseite (39) einen Teil der Gehäuseaußenfläche bildet, dadurch gekennzeichnet,
daß die Zugentlastungsschelle mit mindestens ihrem an die Rückseite (39) angrenzenden, dem Auflageboden (7) abgewandten Teil in einem Schacht (10) des Grundkörpers (2) in Verspannungsrichtung (9) längsgeführt verschiebbar angeordnet ist.

2. Stecker oder Steckerkupplung nach Anspruch 1, dadurch gekennzeichnet, daß die Spannschrauben (19, 20) der Zugentlastungsschelle (8) von der Gehäuseinnenseite her in an der Zugentlastungsschelle (8) angebrachte Gewindelöcher einschraubbar sind.

3. Stecker oder Steckerkupplung nach Anspruch 1 oder 2, dadurch gekennzeichnet, daß die Öffnung des Schachtes (10) auf der Steckerstift- bzw. Steckbuchsenseite des Grundkörpers (2) liegt.

4. Stecker oder Steckerkupplung nach Anspruch 1 oder 2, dadurch gekennzeichnet, daß auf der dem Auflageboden (7) abgewandten Seite der Zugentlastungsschelle (8) ein am Grundkörper (2) befestigter Randerdungsbügel (12) einen in den Verschiebeweg der Zugentlastungsschelle (8) hineinstehenden Begrenzungsanschlag bildet.

5. Stecker oder Steckerkupplung nach einem der vorhergehenden Ansprüche, dadurch gekennzeichnet,
daß eine Grundkörperwand auf ihrer Innenseite (13) mit einem den Auflageboden (7) für die elektrische Zuleitung bildenden, etwa portal-förmigen Aufbauteil (15) versehen ist und
daß die Zugentlastungsschelle (8) mit ihrem Druckteil (16) gegen die Innenseite des Portal-Bogens verspannbar ist.

6. Stecker oder Steckerkupplung nach Anspruch 5, dadurch gekennzeichnet, daß mindestens eine der beiden Portalsäulen (17, 18) des Aufbauteils (15) in ihrer Längsrichtung von einer von der Unterseite des Portals her eingeschraubten Spannschraube (19, 20) für die Zugentlastungsschelle (8) durchsetzt ist.

7. Stecker oder Steckerkupplung nach Anspruch 6, dadurch gekennzeichnet, daß die Schraubenkopfe (21) der Spannschrauben (19, 20) versenkt im Aufbauteil (15) angeordnet sind.

8. Stecker oder Steεkerku ppIung nach einem ren der vorhergehenden Ansprüche, dadurch gekennzeichnet, daß
die Zugentlastungsschelle (8) die Querschnittsform etwa eines T aufweist,
wobei derVertikalschenkel (22) als Druckteil (16) zwischen den Portalsäulen (17,18) des Aufbauteils (15) längsverschiebbar geführt liegt und
eine Spannschraube (19 oder 20) in einen der beiden neben dem Vertikalschenkel (22) liegenden Horizontalschenkelteile (23) von der Vertikalschenkelseite her einschraubbar ist.

9. Stecker oder Steckerkupplung nach Anspruch 8, dadurch gekennzeichnet, daß zwei Spannschrauben (19, 20) in die beiden Horizontalschenkelteile (23) einschraubbar sind.

10. Stecker oder Steckerkupplung nach einem der vorhergehenden Ansprüche, dadurch gekennzeichnet, daß das die elektrische Zuleitung beaufschlagende Druckteil (16) der Zugentlastungsschelle (8) hohl ausgebildet und zur Beaufschlagungsseite hin offen ist.

11. Stecker oder Steckerkupplung mit
einer etwa rechtwinklig zu den Längsachsen der Steckerstifte (1) eingeführten Zuleitung,
einem aus Isolierwerkstoff gefertigten Gehäuse, bestehend aus
einem Grundkörper (2) als Halterfür die Steckerstifte (1) bzw. Steckbuchsen (1 und
einer die Leitungsanschlüsse (4) am Grundkörper (2) abdeckenden Abdeckkappe (3), sowie
einer Zugentlastungseinrichtung (5) für die elektrische Zuleitung, bestehend aus
einem am Grundkörper angeordneten Auflageboden (7) und
einer gegen den Auflageboden (7) verspannbaren Zugentlastungsschelle (8),
die die Außenwand des Gehäuses durchsetzt und mit ihrer dem Auflageboden (7) abgewandten Rückseite (39) einen Teil der Gehäuseaußenfläche bildet,
dadurch gekennzeichnet, daß
der Grundkörperboden (14) auf einer neben der von den beiden Steckerstiften (1) oder beiden Steckbuchsen (1') aufgespannten Steckerebene liegenden Seite mit einer Ausnehmung zur Aufnahme der Zugentlastungsschelle (8) versehen ist und
der am oder im Grundkörperboden (14) liegende Teil eines Randerdungsbügels (12) die Ausnehmung überbrückt.

12. Stecker oder Steckerkupplung nach Anspruch 11, dadurch gekennzeichnet, daß der Grundkörperboden (14) auf seiner Innenseite mit mindestens einer
parallel zur Steckerebene verlaufenden,
in das Gehäuseinnere hineinragenden und
zwischen Steckerebene und Verschiebeweg der Zugentlastungsschelle (8) liegenden Trennwand (24) versehen ist.

13. Stecker oder Steckerkupplung nach Anspruch 12, dadurch gekennzeichnet, daß die Oberkante der Trennwand (24) ausgemuldet ist.

14. Stecker oder Steckerkupplung nach einem der vorhergehenden Ansprüche, dadurch gekennzeichnet, daß eine Montageschraube (25) zur in Axialrichtung erfolgenden Verschraubung von Grundkörper (2) und Abdeckkappe (3) den nicht mit der Ausnehmung versehenen Teil des Grundkörperbodens (14), diesen von außen her durchgreifend, in die Abdeckkappe (3) einschraubbar ist.

15. Stecker oder Steckerkupplung nach Anspruch 14, dadurch gekennzeichnet, daß der Schraubenkopf (26) auf dem Randerdungsbügel (12) aufliegend in einer Vertiefung der Außenseite des Grundkörperbodens (14) einliegt.

16. Stecker oder Steckerkupplung nach einem der vorhergehenden Ansprüche, dadurch gekennzeichnet,
daß das etwa portalförmige Aufbauteil (15) mit seiner Portalebene etwa parallel zur Steckerebene neben dieser liegt.

17. Stecker oder Steckerkupplung nach Anspruch 16, dadurch gekennzeichnet, daß die Einführungsöffnung für die elektrische Zuleitung in dem neben dem Aufbauteil (15) liegenden Wandbereich der Abdeckkappe (3) angeordnet ist.

18. Stecker oder Steckerkupplung nach einem der vorhergehenden Ansprüche, dadurch gekennzeichnet, daß der Grundkörperboden (14) auf seiner Innenseite mit einer nach innen vorstehenden, das Einschraubloch (27) für die Montageschraube (25) enthaltenden Hülse (28) versehen ist.

19. Stecker nach Anspruch 18, dadurch gekennzeichnet, daß neben der Hülse (28) zwischen dieser und der Seitenwand der Abdeckkappe (3) eine Wandverstärkung (29) angeordnet ist, auf deren Rückseite ein Ende (30) des Randerdungsbügels ruht und in die die Erdungsschraube (31) der elektrischen Zuleitung einschraubbar ist.

20. Stecker nach Anspruch 19, dadurch gekennzeichnet, daß die Erdungsschraube (31) in Richtung der Steckerstifte (1) einschraubbar ist.

21. Steckerkupplung nach Anspruch 18, dadurch gekennzeichnet, daß die Erdungsschraube (31) senkrecht zur Einsteckrichtung der .Steckbuchsen einschraubbar ist.

22. Steckerkupplung nach einem der vorgenannten Ansprüche, dadurch gekennzeichnet, daß an den Grundkörperboden (14) in Einsteckrichtung in das Gehäuseinnere vorspringende Zwischenwände angeformt sind, aus denen zusammen mit den Trennwänden (24) jeweils vorzugsweise rechteckförmige Aufnahmeräume für die Steckbuchsen gebildet sind.

23. Steckerkupplung nach Anspruch 22, dadurch gekennzeichnet, daß die der Trennwand (24) gegenüberliegende Zwischenwand jeweils senkrecht zur Einsteckrichtung von einer Anschlußschraube für die Steckbuchse durchgriffen ist.

24. Steckerkupplung nach Anspruch 22 oder 23, dadurch gekennzeichnet, daß die Anschlußbügel der Steckbuchsen U-förmig ausgebildet sind und an den Innenseiten der jeweils den Aufnahmeraum bildenden Zwischenwände anliegen.

25. Steckerkupplung nach Anspruch 24, dadurch gekennzeichnet, daß die Freienden der Anschlußbügel jeweils nach innen aufeinander derart zugebogen sind, daß die Steckbuchsen von diesen Freienden gebildet sind.

26. Steckerkupplung nach einem der Ansprüche 22 bis 25, dadurch gekennzeichnet, daß die beiden Trennwände (24) Führungsflächen für die Zugentlastungsschelle (8) sind.

27. Stecker oder Steckerkupplung nach einem der vorhergehenden Ansprüche, dadurch gekennzeichnet, daß die Uberstehhöhe mindestens der Erdungsschraube (31) über die Innenseite des Grundkörperbodens (14) wesentlich kleiner ist als die des Aufbauteils (15) und daß der im wesentlichen ebene Boden (32) der Abdeckkappe (3) mit der Steckerebene einen spitzen Winkel (33) bildet, dessen einer Schenkel in Richtung auf die Seite der Erdungsschraube (31) von der Steckerebene weggeneigt ist.

28. Stecker oder Steckerkupplung nach einem der vorhergehenden Ansprüche, dadurch gekennzeichnet, daß
sie als Zentralstecker oder Zentralkupplungsdosen ausgebildet sind,
die Verspannungsrichtung der Zugentlastungsschelle (8) rechtwinklig zur Steckerebene verläuft und
ein außerhalb des Grundkörperbodens (14) liegender Teil des Randerdungsbügels (12) den Begrenzungsanschlag für den Verschiebeweg der Zugentlastungsschelle bildet.

## Revendications

1. Fiche ou connecteur de fiche avec
un conducteur électrique,
un boîtier fait d'une matière isolante, constitué par
un corps de base (2) en tant que support pour les broches de fiche (1) ou douilles de fiche (1'), et
un capuchon de couverture (3) recouvrant les connexions de conducteur (4) sur le corps de base (2), ainsi
qu'avec un dispositif de soulagement en traction (5) pour le conducteur électrique, constitué par
un fond d'appui (7) situé sur le corps de base, et
une bride de soulagement en traction (8) pouvant être serrée contre le fond d'appui (7),
qui traverse la paroi externe du boîtier et dont la face dorsale (39), opposé au fond d'appui (7), forme une partie de la surface externe du boîtier,
caractérisé en ce que au moins la partie limitrophe de la face dorsale (39), opposée au fond d'appui (7), de la bride de soulagement en traction (8), est disposée à coulissement et à guidage longitudinaux, en direction de serrage, à l'intérieur d'un conduit (10) du corps de base (2).

2. Fiche ou connecteur de fiche suivant la revendication 1, caractérisé en ce que les vis de serrage (19, 20) de la bride de soulagement en traction (8) peuvent être vissées à partir de la face interne du boîtier dans des trous taraudés pratiqués dans la bride de soulagement en traction (8).

3. Fiche ou connecteur de fiche suivant la revendication 1 ou 2, caractérisé en ce que l'ouverture du conduit (10) se trouve sur le côté des broches de fiche ou douilles de fiche du corps de base (2).

4. Fiche ou connecteur de fiche suivant la revendication 1 ou 2, caractérisé en ce que sur le côté opposé au fond d'appui (7), de la bride de soulagement en traction (8), un étrier de mise à la terre marginale (12) fixé au corps de base (2) forme une butée de limitation pénétrant dans la voie de déplacement de la bride de soulagement en traction (8).

5. Fiche ou connecteur de fiche suivant une des revendications précédentes, caractérisé en ce que une paroi du corps de base est dotée sur sa face interne (13) d'une pièce de montage (15) approximativement en forme de portique, formant le fond d'appui (7) pour le conducteur électrique, et en ce que
la bride de soulagement en traction (8) peut être serrée avec sa partie de pression (16) contre la face interne de l'arc de portique.

6. Fiche ou connecteur de fiche suivant la revendication 5, caractérisé en ce que au moins l'un des deux montants de portique (17, 18) de la pièce de montage (15) est traversé suivant sa direction longitudinale par une vis de serrage (19, 20) vissée à partir de la face inférieure du portique, pour la bride de soulagement en traction (8).

7. Fiche ou connecteur de fiche suivant la revendication 6, caractérisé en ce que les têtes (21) des vis de serrage (19, 20) sont noyées dans la pièce de montage (15).

8. Fiche ou connecteur de fiche suivant une des revendications précédentes, caractérisé en ce que
la bride de soulagement en traction (8) présente la forme en section transversale approximativement d'un T,
la branche verticale (22) étant guidée en tant que pièce de pression (16) à coulissement longitudinal entre les montants de portique (17, 18) de la pièce de montage (15), et
une vis de serrage (19 ou 20) peut être vissée dans une des deux parties de branche horizontale (23) situées à côté de la branche verticale (22), à partir du côté de la branche verticale.

9. Fiche ou connecteur de fiche suivant la revendication 8, caractérisé en ce que deux vis de serrage (19, 20) peuvent être vissées dans les deux parties de branche horizontale (23).

10. Fiche ou connecteur de fiche suivant une des revendications précédentes, caractérisé en ce que la pièce de pression (16) sollicitant le conducteur électrique, de la bride de soulagement en traction (8), est de réalisation creuse et est ouverte vers le côté de sollicitation.

11. Fiche ou connecteur de fiche avec
un conducteur introduit approximativement perpendiculairement aux axes longitudinaux des broches de fiche (1),
un boîtier fait d'une matière isolante, constitué par
un corps de base (2) en tant que support pour les broches de fiche (1) ou douilles de fiche (1'), et
un capuchon de couverture (3) recouvrant les connexions de conducteur (4) sur le corps de base (2), ainsi
qu'avec un dispositif de soulagement en traction (5) pour le conducteur électrique, constitué par
un fond d'appui (7) situé sur le corps de base, et
une bride de soulagement en traction (8) pouvant être serrée contre le fond d'appui (7),
qui traverse la paroi externe du boîtier et dont la face dorsale (39), opposé au fond d'appui (7), forme une partie de la surface externe du boîtier,
caractérisé en ce que
le fond (14) du corps de base est doté sur un côté situé à côté du plan de fiche fixé par les deux broches de fiche (1) ou les deux douilles de fiche (1'), d'un évidement pour la réception de la bride de soulagement en traction (8), et
la partie d'un étrier de mise à la terre marginale (12) située sur ou dans le fond (14) du corps de base, chevauche l'évidement.

12. Fiche ou connecteur de fiche suivant la revendication 11, caractérisé en ce que le fond (14) du corps de base est doté sur sa face interne d'au moins une cloison (24)
s'étendant parallèlement au plan de fiche,
pénétrant à l'interieur du boîtier, et
située entre le plan de fiche et la voie de déplacement de la bride de soulagement en traction (8).

13. Fiche ou connecteur de fiche suivant la revendication 12, caractérisé en ce que le bord supérieur de la cloison (24) est évidé.

14. Fiche ou connecteur de fiche suivant une des revendications précédentes, caractérisé en ce que une vis de montage (25) peut être vissée dans le capuchon de couverture (3), en traversant à partir de l'extérieur la partie non dotée d'un évidement, du fond (14) du corps de base, pour le vissage s'effectuant dans le sens axial du corps de base (2) et du capuchon de couverture (3).

15. Fiche ou connecteur de fiche suivant la revendication 14, caractérisé en ce que la tête de vis (26) s'appliquant sur l'étrier de mise à la terre marginale (12), se situe dans un renfoncement de la face externe du fond (14) du corps de base.

16. Fiche ou connecteur de fiche suivant une des revendications précédentes, caractérisé en ce que le plan de portique de la pièce de montage (15) approximativement en forme de portique se situe approximativement parallèlement au plan de fiche, à côté de celui-ci.

17. Fiche ou connecteur de fiche suivant la revendication 16, caractérisé en ce que l'ouverture d'introduction pour le conducteur électrique est située dans la zone de paroi se trouvant à côté de la pièce de montage (15), du capuchon de couverture (3).

18. Fiche ou connecteur de fiche suivant une des revendications précédentes, caractérisé en ce que le fond (14) du corps de base est doté sur sa face interne d'une douille (28) faisant saillie vers l'intérieur, contenant le trou de vissage (27) pour la vis de montage (25).

19. Fiche suivant la revendication 18, caractérisé en ce que à côté de la douille (28), entre celle-ci et la paroi latérale du capuchon de couverture (3), est agencé un renforcement de paroi (29) sur la facè dorsale duquel repose une extrémité (30) de l'étrier de mise à la terre marginale, et dans lequel peut être vissée la vis de mise à la terre (31) du conducteur électrique.

20. Fiche suivant la revendication 19, caractérisé en ce que la vis de mise à la terre (31) peut être vissée dans la direction des broches de fiche (1

21. Connecteur de fiche suivant la revendication 18, caractérisé en ce que la vis de mise à la terre (31) peut être vissée perpendiculairement à la direction d'enfichage des douilles de fiche.

22. Connecteur de fiche suivant une des revendications précédentes, caractérisé en ce que sur le fond (14) du corps de base sont façonnées des parois intermédiaires faisant saillie à l'intérieur du boîtier dans le sens d'enfichage, à partir desquelles sont formés conjointement avec les cloisons (24), des réceptacles de préférence rectangulaires pour les douilles de fiche.

23. Connecteur de fiche suivant la revendication 22, caractérisé en ce que la paroi intermédiaire faisant face à la cloison (24) est traversée perpendiculairement au sens d'enfichage par une vis de connexion pour la douille de fiche.

24. Connecteur de fiche suivant la revendication 22 ou 23, caractérisé en ce que les brides de connexion des douilles de fiche sont réalisées en forme de U et s'appliquent contre les faces internes des parois intermédiaires formant chaque réceptacle.

25. Connecteur de fiche suivant la revendication 24, caractérisé en ce que les extrémités libres des brides de connexion sont repliées l'une vers l'autre vers l'intérieur, de telle manière que les douilles de fiche soient formées par ces extrémités libres.

26. Connecteur de fiche suivant une des revendications 22 à 25, caractérisé en ce que les deux cloisons (24) sont des surfaces de guidage pour la bride de soulagement en traction (8).

27. Fiche ou connecteur de fiche suivant une des revendications précédentes, caractérisé en ce que la hauteur de dépassement au moins de la vis de mise à la terre (31) au-delà de la face interne du fond (14) du corps de base est nettement inférieure à celle de la pièce de montage (15), et en ce que le fond essentiellement plan (32) du capuchon de couverture (3) forme avec le plan de fiche, un angle aigu (33), dont un côté s'incline à partir du plan de fiche dans la direction du côté de la vis de mise à la terre (31).

28. Fiche ou connecteur de fiche suivant une des revendications précédentes, caractérisé en ce que
ils sont réalisés en tant que fiche centrale ou boîte de connecteur centrale,
la direction de serrage de la bride de soulagement en traction (8) s'étend perpendiculairement au plan de fiche, et
une partie située à l'extérieur du fond (14) du corps de base, de l'étrier de mise à la terre marginale (12) forme la butée de limitation pour la voie de déplacement de la bride de soulagement en traction.

## Claims

1. Plug or connector plug with
an electric line,
a shell made of insulating material, consisting of
a basic body (2) serving as support for the plug pins (1) or plug jacks (1'), and
a covering cap (3) covering the line connections (4) on the basic body (2), as well as
a strain relief device (5) for the electric line, consisting of
a bearing base (7) arranged on the basic body, and
a strain relief clamp (8) that can be fastened against the bearing base (7),
and which traverses the outside wall of the shell and whose rear side (39), opposed to the bearing base (7), is a part of the outer surface of the shell,
characterized in that at least the part of the strain relief clamp (8) which is adjacent to the rear side (39) and opposed to the bearing base (7), is arranged, in a displaceable manner and with longitudinal guidance in the direction of fastening, inside a shaft (10) of the basic body (2).

2. Plug or connector plug according to claim 1, characterized in that the fastening screws (19, 20) of the strain relief clamp (8) can be screwed from the inside of the shell into threaded holes provided in the strain relief clamp (8).

3. Plug or connector plug according to claim 1 or 2, characterized in that the opening of the shaft (10) is situated on the side of the plug pins or plug jacks of the basic body (2).

4. Plug or connector plug according to claim 1 or 2, characterized in that on the side of the strain relief clamp (8), which is opposed to the bearing base (7), a marginal earthing stirrup (12) fastened on the basic body (2) forms a limiting stop protruding into the displacement way of the strain relief clamp (8).

5. Plug or connector plug according to one of the preceding claims, characterized in that
one wall of the basic body is provided on its inside (13) with a mounting member (15) approximately in the shape of a portal, forming the bearing base (7) for the electric line, and in that
the strain relief clamp (8) can be fastened with its thrust member (16) against the inside of the arch of the portal.

6. Plug or connector plug according to claim 5, characterized in that at least one of the two portal columns (17, 18) of the mounting member (15) is traversed in its longitudinal direction by a fastening screw (19, 20) screwed in from the bottom of the portal, for the strain relief clamp (8).

7. Plug or connector plug according to claim 6, characterized in that the heads (21) of the fastening screws (19, 20) are countersunk into the mounting member (15).

8. Plug or connector plug according to one of the preceding claims, characterized in that
the cross section of the strain relief clamp (8) has approximately the shape of a T,
the vertical branch (22) is guided as a thrust member (16), longitudinally displaceable, between the portal columns (17, 18) of the mounting member (15), and
a fastening screw (19 or 20) can be screwed, from the side of the vertical branch, into one of the two parts of the horizontal branch (23), which are situated beside the vertical branch (22).

9. Plug or connector plug according to claim 8, characterized in that two fastening screws (19, 20) can be screwed into the two parts of the horizontal branch (23).

10. Plug or connector plug according to one of the preceding claims, characterized in that the thrust member (16) stressing the electric line, of the strain relief clamp (8), is of hollow design and is open towards the stress side.

11. Plug or connector plug with
an electric line introduced approximately perpendicularly to the longitudinal axes of the plug pins (1),
a shell made of insulating material, consisting of
a basic body (2) serving as support for the plug pins (1) or plug jacks (1'), and
a covering cap (3) covering the line connections (4) on the basic body (2), as well as
with an strain relief device (5) for the electric line, consisting of
a bearing base (7) arranged on the basic body, and
a strain relief clamp (8) that can be fastened against the bearing base (7),
and which traverses the outside wall of the shell and whose rear side (39), opposed to the bearing base (7), is a part of the outer surface of the shell,
characterized in that
the bottom (14) of the basic body is provided on one side situated beside the plane of the plugs which is fixed by the two plug pins (1) or the two plug jacks (1'), with a recess for receiving the strain relief clamp (8), and
the part of a marginal earthing stirrup (12), which is situated on or in the bottom (14) of the basic body, bridges the recess.

12. Plug or connector plug according to claim 11, characterized in that the bottom (14) of the basic body is provided on its inside with at least one partition (24)
running parallel to the plane of the plugs,
protruding into the interior of the shell, and
being situated between the plane of the plugs and the displacement way of the strain relief clamp (8).

13. Plug or connector plug according to claim 12, characterized in that the upper edge of the partition (24) is recessed.

14. Plug or connector plug according to one of the preceding claims, characterized in that a mounting screw (25) can be screwed into the covering cap (3), traversing from outside the part not provided with a recess, of the bottom (14) of the basic body, for screwing the basic body (2) and the covering cap (3) together in axial direction.

15. Plug or connector plug according to claim 14, characterized in that the head of the screw (26) resting on the marginal earthing stirrup (12) is countersunk in a deepening of the outer side of the bottom (14) of the basic body.

16. Plug or connector plug according to one of the preceding claims, characterized in that the portal plane of the mounting member (15) approximately in the shape of a portal is approximately parallel to the plane of the plugs and lies beside that plane.

17. Plug or connector plug according to claim 16, characterized in that the opening for the introduction of the electric line is arranged in the wall area of the covering cap (3), which is situated beside the mounting member (15).

18. Plug or connector plug according to one of the preceding claims, characterized in that the bottom (14) of the basic body is provided on its inside with an inwardly protruding bushing (28) containing the screw-in hole (27) forthe mounting screw (25).

19. Plug according to claim 18, characterized in that beside the bushing (28), between that bushing and the side wall of the covering cap (3), a wall reinforcement (29) is arranged on the rear side of which rests one end (30) of the marginal earthing stirrup, and into which the earthing screw (31) of the electric line can be screwed.

20. Plug according to claim 19, characterized in that the earthing screw (31) can be screwed in, in the direction towards the plug pins (1).

21. Connector plug according to claim 18, characterized in that the earthing screw (31) can be screwed in perpendicularly to the plug-in direction of the plug jacks.

22. Connector plug according to one of the preceding claims, characterized in that onto the bottom (14) of the basic body intermediate walls are formed which protrude into the interior of the shell in the plug-in direction, of which, together with the partitions (24), receptacles of preferably rectangular shape are formed for the plug jacks.

23. Connector plug according to claim 22, characterized in that the intermediate wall opposite to the partition (24) is traversed perpendicularly to the plug-in direction by a connection screw for the plug jack.

24. Connector plug according to claim 22 or 23, characterized in that the connection straps of the plug jacks are designed in the shape of a U and rest against the insides of the intermediate walls forming each receptacle.

25. Connector plug according to claim 24, characterized in that the free ends of the connection straps are bent inwardly towards each other in such a way that the plug jacks are formed by these free ends.

26. Connector plug according to one of the claims 22 to 25, characterized in that the two partitions (24) are guiding surfaces for the strain relief clamp (8).

27. Plug or connector plug according to one of the preceding claims, characterized in that the protruding height of at least the earthing screw (31) over the inside of the bottom (14) of the basic body is substantially smaller than that of the mounting member (15), and in that the substantially plane bottom (32) of the covering cap (3) forms an acute angle (33) with the plane of the plugs, one leg of which is inclined away from the plane of the plugs in the direction towards the side of the earthing screw (31).

28. Plug or connector plug according to one of the preceding claims, characterized in that
they are designed as central plug or central connector socket,
the direction of fastening of the strain relief clamp (8) runs perpendicularly to the plane of the plugs, and
one part of the marginal earthing stirrup (12), which is situated outside the bottom (14) of the basic body, forms the limiting stop protruding into the displacement way of the strain relief clamp.
